# EUROPÄISCHE PATENTSCHRIFT

(11) **EP 1 175 945 B1**
(45) Veröffentlichungstag und Bekanntmachung des Hinweises auf die Patenterteilung: **29.12.2004**
(21) Anmeldenummer: 01116877.0
(22) Anmeldetag: 11.07.2001
(51) Int. Cl.: B21C 47/14

(54) **Windungsleger mit Legerohr für schnellbewegten Walzdraht**
Coil forming had with laying tube for rolled wire
Tête de formation de boucles avec tube de dépot pour fil laminé

(30) Priorität: 21.07.2000 DE 10035532
(43) Veröffentlichungstag der Anmeldung: 30.01.2002
(73) Patentinhaber: SMS Demag AG, 40237 Düsseldorf (DE)
(72) Erfinder: Grimmel, Rüdiger, 57250 Netphen (DE); Keller, Karl, 57271 Hilchenbach (DE)
(74) Vertreter: Valentin, Ekkehard, Dipl.-Ing.

(56) Entgegenhaltungen:
- EP-A- 0 679 453
- EP-A- 0 684 093
- US-A- 4 036 030

## Beschreibung

Die Erfindung betrifft einen Windungsleger mit Legerohr für schnellbewegten Walzdraht, der aus einer, horizontal in zwei beabstandeten, in einem Traggehäuse angeordneten Lagern gelagerten, den Drahteinführabschnitt des Legerohres aufnehmenden, drehantreibbaren Traghülse besteht, mit deren, dem Drahteinführabschnitt abgewandten Ringstim, frei überhängend, ein, dem Drahtausführabschnitt des Legerohres aufnehmender Rohrhalter verbunden ist.

Bei Windungslegem dieser Bauweise wird der, mit hoher Geschwindigkeit aus der Drahtwalzstraße kommende Walzdraht in dem; in der Drehachsmitte der Traghülse angeordneten Einführabschnitt des Legerohres ein- und von diesem zum Ausführabschnitt geführt, der mit radialem Abstand von der Drehachsmitte in einem Kreis umläuft und dabei den aus seiner Mündung austretenden Walzdraht in kreisförmigen Windungen auf einen Weiterförderer abwirft. (EP-A2 965 396 und EP-A 679 453)

Da der Walzdraht von modernen Drahtwalzstraßen mit hohen Geschwindigkeiten ausgebracht wird, muss der Windungsleger mit entsprechend hohen Drehzahlen betrieben werden. Das Legerohr, dass den in einer linearen Bewegung zugeführten Draht in eine Kreiswindung bringt, muss dabei von dem Rohrhalter möglichst formstabil gehalten werden, zumal die besondere Führungsform des Legerohres zu einer Konzentration der umlaufenden Massen an dem, am weitesten überhängenden Abschnitt des Rohrhalters führt.

Bei dieser Ausbildung, die in der Regel ein Radiallager als Loslager und ein Festlager aufweist ergibt sich durch den Überhang des Rohrhalters eine, im wesentlichen richtungskonstante Durchbiegung der Traghülse zwischen beiden Lagern, verbunden mit einer, aus dem Umlauf herrührenden Umwucht. Diese beiden scheinungen führen beim Betreiben des Windungslegers infolge der hohen und ständig erhöhten Walzgeschwindigkeiten der Walzdrahtstraße zu biegekritischen Drehzahlen, bei deren Überschreitung gefährliche Pendelschwingungen von Rohrhalter und Legerohr auftreten können, die darüber hinaus häufig Umlaufbewegungen der Lager und auch Lagerermüdungen mit sich bringen.

Der Erfindung liegt die Aufgabe zugrunde, Einrichtungen zu schaffen, mit denen diesen Erscheinungen, insb. den Pendelschwingungen und deren Folgeerscheinungen begegnet werden kann.

Diese Aufgabe wird durch eine, mit dem Traggehäuse verbundene, zwischen den beiden Lagern einen Abschnitt der Traghülse radial beaufschlagende Druckvorrichtung gelöst. Die Druckvorrichtung kann dabei erfindungsgemäß aus einem einstellbaren feder-, elektro- oder hydromechanisch bewegten Träger einer Mehrzahl von Druckrollen bestehen, die auf den zylindrischen Abschnitt der Traghülse auflegbar sind. Eine weitere Möglichkeit der Ausbildung der Druckvorrichtung kann aus einer, den zylindrischen Abschnitt der Traghülse umfassenden öldruckbeaufschlagbaren, geschlossenen, (aus Manfred Beek "Werkzeugmaschine", Kapitel 5.6.3 Bild 5-199; auch aus US-PS 4,036,030) Druckbüchse für den einstellbaren Aufbau eines, etwa vertikal gerichteten hydrostatischen und/oder hydromechanischen Drucks auf den Traghülsenabschnitt bestehen. Die Druckbüchse kann dabei in bekannter Weise mit konisch verlaufenden Innenwandungen ausgestattet und auf dem Traghülsenabschnitt einstellbar axial verschiebbar sein, um den Angriffspunkt des Drucks in axialer Richtung verstellbar zu positionieren. Eine weitere erfindungsgemäße Möglichkeit besteht darin, die Druckvorrichtung als ein Magnetlager (DE-A1 684 093) auszubilden, das den zylindrischen Traghülsenabschnitt umfasst, wobei dessen Magnetkräfte richtungs- und belastungssteuerbar sind. Richtig kann die Druckvorrichtung aus einem achsradial druckbeaufschlagbaren Gleidlager bestehen, das ggf. einstellbar axial verschiebbar ist.

Neben der, mit diesen Druckeinrichtungen erreichten Beseitigung unerwünschter Zusatzbelastungen der Lager, insb. des an den Rohrhalter angrenzenden Lagers der Traghülse wird auch der Schwingungspegel erheblich reduziert; und lässt einen störungslosen Betrieb auch bei weiter steigenden Walzgeschwindigkeiten der Drahtwalzstraße zu.

Die Erfindung wird anhand der in der Zeichnung dargestellten Ausführungsbeispiele näher erläutert. In der Zeichnung zeigen:
- Figur 1: einen Windungsleger, von der Seite gesehen, in axialem Längsschnitt,
- Figur 2: einen Teilschnitt nach der Linie A-A durch eine Einzelheit von Fig.1,
- Figur 3: einen Teilschnitt nach dem Fig. 2 entsprechenden Teilschnitt durch eine andere Ausbildungsform der Einzelheit, und
- Figur 4: einen dem Teilschnitt nach dem Fig. 2 entsprechenden Teilschnitt durch eine weitere andere Ausbildungsform der Einzelheit.

Wie aus Fig. 1 zu ersehen, setzt sich der Windungsleger aus einem Traggehäuse TG zusammen, in dem eine Traghülse TH angeordnet ist, die hier mit einem zylindrischen Abschnitt THZ in einem Einführlager EL und mit einem, an diesen zylindrischen Abschnitt THZ anschließenden kegelförmigen Abschnitt THK in dem Hauptlager HL lagert. Der zylindrische Abschnitt THZ der Traghülse TH weist drehachsmittig einen Einführungsdurchgang ED für den, aus der, nicht dargestellten Drahtwalzstraße herangeführten Walzdraht auf. An die Ringstim RS des kegelförmigen Abschnitts THK der Traghülse TH ist ein Rohrhalter RH angeflanscht. Das Legerohr LR ist mit seinem Drahteinführabschnitt LRE mit dem Einführdurchgang ED verbunden, und sein Drahtausführabschnitt LRA wird von dem Rohrhalter RH getragen.

Der Drehantrieb der Traghülse TH erfolgt hier über ein Kegelradgetriebe KG. Das Traggehäuse TG trägt eine Druckvorrichtung TV, die auf einen Absatz des zylindrischen Abschnitts THZ der Traghülse TH einwirkt.

Fig. 2 zeigt eine Ausbildungsform der Druckvorrichtung DV, die aus einem, in Richtung des Pfeils P auf den zylindrischen Abschnitt THZ der Traghülse bewegbaren Träger TR besteht und diesen mit Druck beaufschlagt. Bewegt wird der Träger TR auf nicht dargestellte Weise durch Federaggregate oder elektromechanisch bzw. elektrohydraulisch arbeitende Einrichtungen.

Aus Fig. 3 geht eine Ausbildungsform der Druckvorrichtung hervor, bei der der Druck auf den zylindrischen Traghülsenabschnitt THZ mit Hilfe einer, diesen Abschnitt umfassenden Druckbüchse DB besteht, in der auf nicht dargestellte Weise ein einstellbarer, vertikal gerichteter hydromechanischer oder hydrostatischer Druck aufbaubar ist, dessen Verteilung mit dem Diagramm D angedeutet ist.

Bei der Ausbildungsform nach Fig. 4 wird der zylindrische Traghülsenabschnitt THZ von einem Magnetlager umfasst, dessen Magnete Magnetkräfte aufbringen, die richtungs- und belastungssteuerbar sind.

### Bezugszeichenverzeichnis

- TG: Traggehäuse
- EL: Einführlager
- HL: Hauptlager
- TH: Traghülse
- THZ: zylindrischer Abschnitt der Traghülse (TH)
- THK: kegelförmiger Abschnitt der Traghülse (TH)
- ED: Einführdurchgang
- RS: Ringstim
- RH: Rohrhalter
- LR: Legerohr
- LRA: Drahtausführabschnitt des Legerohres (LR)
- LRE: Drahteinführabschnitt des Legerohres (LR)
- DV: Druckvorrichtung
- KG: Kegelradgetriebe
- TR: Träger
- DR: Druckrollen
- DB: Druckbüchse
- M: Magnet
- D: Diagramm

## Patentansprüche

1. Windungsleger mit Legerohr (LR) für schnellbewegten Walzdraht, der aus einer, horizontal in zwei beabstandeten, in einem Traggehäuse (TG) angeordneten Lagern (EL; HL) gelagerten, den Drahteinführabschnitt (LRE) des Legerohres (LR) aufnehmenden, drehantreibbaren Traghülse (TH) besteht, mit deren, dem Drahteinführabschnitt (LRE) abgewandten Ringstim (RS) frei überhängend ein, den Drahtausführabschnitt (LRA) des Legerohres (LR) aufnehmender Rohrhalter (RH) verbunden ist,
**gekennzeichnet durch**
eine, mit dem Traggehäuse (TG) verbundene, zwischen den beiden Lagern (EL und HL) einen Abschnitt der Traghülse (TH) achsradial beaufschlagende Druckvorrichtung (DV).

2. Windungsleger nach Anspruch 1,
**dadurch gekennzeichnet,**
**dass** die Druckvorrichtung (DV) aus einem, einstellbar, feder-, elektro- oder hydromechanisch bewegten Träger (TR) einer Mehrzahl von Druckrollen (DR) besteht, die auf den zylindrisch geformten Abschnitt (THZ) der Traghülse (TH) auflegbar sind.

3. Windungsleger nach Anspruch 1,
**dadurch gekennzeichnet,**
**dass** die Druckvorrichtung aus einer, den zylindrischen Abschnitt (THZ) der Traghülse (TH) umfassenden, öldruckbeaufschlagbaren geschlossenen Druckbüchse (DB) für den einstellbaren Aufbau eines, etwa vertikal gerichteten hydrostatischen und/oder hydrodynamischen Drucks auf den zylindrischen Abschnitt (THZ) der Traghülse (TH) besteht.

4. Windungsleger nach Anspruch 3,
**dadurch gekennzeichnet,**
**dass** die Druckbüchse (DB) konisch verlaufende Innenwandungen aufweist und auf dem zylindrischen Abschnitt (THZ) der Traghülse (TH) einstellbar axial verschiebbar ist.

5. Windungsleger nach Anspruch 1,
**dadurch gekennzeichnet,**
**dass** die Druckvorrichtung aus einem Magnetlager besteht, dessen Magnete (M) richtungs- und belastcingssteuerbar sind.

6. Windungsleger nach Anspruch 1,
**dadurch gekennzeichnet,**
**daß** die Druckvorrichtung (DV) aus einem achsradial druckbeaufschlagbaren Gleitlager besteht.

7. Windungsleger nach Anspruch 6,
**dadurch gekennzeichnet,**
**daß** das Gleitlager einstellbar axial verschiebbar ist.

## Claims

1. A coil forming head with a laying tube (LR) for wire rod being rolled with high speeds, wherein said coil forming head consists of a rotatively driven support sleeve (TH) that receives the wire intake section (LRE) of the laying tube (LR) and is horizontally supported in two bearings (EL; HL) that are spaced apart from one another and arranged in a support housing (TG), and wherein a tube holder (RH) that receives the wire delivery section (LRA) of the laying tube (LR) is connected in a freely overhanging fashion to the annular face (RS) of said support sleeve that points away from the wire intake section (LRE),
**characterized in that**
a pressing device (DV) is connected to the support housing (TG) and acts upon a section of the support sleeve (TH) between the two bearings (EL and HL) radially referred to the axis.

2. The coil forming head according to Claim 1,
**characterized in that**
the pressing device (DV) consists of an adjustable carrier (TR) for a series of pressing rollers (DR) that is moved by means of a spring mechanism, electromechanically or hydromechanically, wherein said pressing rollers can be placed on the cylindrically shaped section (THZ) of the support sleeve (TH).

3. The coil forming head according to Claim 1,
**characterized in that**
the pressing device consists of a closed pressing socket (DB) that encompasses the cylindrical section (THZ) of the support sleeve (TH) and can be subjected to hydraulic pressure in order to adjustably build up an about vertically directed hydrostatic and/or hydrodynamic pressure acting upon the cylindrical section (THZ) of the support sleeve (TH).

4. The coil forming head according to Claim 3,
**characterized in that**
the pressing socket (DB) has conically extending inner walls and can be adjusted on the cylindrical section (THZ) of the support sleeve (TH) in an axially displaceable fashion.

5. The coil forming head according to Claim 1,
**characterized in that**
the pressing device consists of a magnetic bearing, the magnets (M) of which can be controlled with respect to the direction and the power.

6. The coil forming head according to Claim 1,
**characterized in that**
the pressing device (DV) consists of a sliding bearing that can be subjected to pressure radially referred to the axis.

7. The coil forming head according to Claim 6,
**characterized in that**
the sliding bearing can be adjusted in an axially displaceable fashion.

## Revendications

1. Tête d'enroulement comportant un tube de coulée d'un fil machine déplacé à grande vitesse, qui est constituée d'une douille support disposée horizontalement sur deux paliers (EL; HL) espacés, disposés dans un logement de support (TG), recevant la portion d'introduction du fil (LRE) du tuyau de coulée (LR) et entraînable en rotation, dont la portion annelée avant (RS) qui se détourne de la portion d'introduction du fil (LRE) est reliée en formant une saillie libre à un support de tuyau (RH) qui reçoit la portion de sortie du fil (LRA) du tube de coulée,
**caractérisée par**
un dispositif de pression (DV) relié au logement de support (TG) et sollicitant sur un axe radial une portion de la douille support (TH) entre les deux paliers (EL et HL).

2. Tête d'enroulement selon la revendication 1,
**caractérisée en ce que**,
le dispositif de pression (DV) est constitué d'un support (TR)d'une pluralité de rouleaux de pression (DR) déplacé par une force hydromécanique, électromécanique ou élastique, lesquels rouleaux de pression reposent sur la portion (THZ) en forme de cylindre de la douille support (TH).

3. Tête d'enroulement selon la revendication 1,
**caractérisée en ce que**,
le dispositif de pression est constitué d'un presse-étoupe fermé, sollicité par la pression de l'huile et entourant la portion cylindrique (THZ) de la douille support (TH) pour générer de manière réglable une pression hydrostatique et/ou hydrodynamique orientée approximativement à l'horizontale sur la portion cylindrique (THZ) de la douille support (TH).

4. Tête d'enroulement selon la revendication 3,
**caractérisée en ce que**,
le presse-étoupe (DB) présente des parois internes coniques et est déplaçable axialement de manière réglable sur la portion cylindrique (THZ) de la douille support.

5. Tête d'enroulement selon la revendication 1,
**caractérisée en ce que**,
le dispositif de pression est constitué d'un palier magnétique, dont les aimants (M) sont commandés dans une direction et à une charge.

6. Tête d'enroulement selon la revendication 1,
**caractérisée en ce que**,
le dispositif de pression (DV) est constitué d'un palier lisse sollicité par la pression sur un axe radial.

7. Tête d'enroulement selon la revendication 6,
**caractérisée en ce que**,
le palier lisse est déplaçable axialement de manière réglable.
